# EUROPÄISCHE PATENTSCHRIFT

(11) **EP 0 593 813 B1**
(45) Veröffentlichungstag und Bekanntmachung des Hinweises auf die Patenterteilung: **27.12.1995**
(21) Anmeldenummer: 92118108.7
(22) Anmeldetag: 22.10.1992
(51) Int. Cl.: G03G 15/20

(54) **Elektrografisches Druck- oder Kopiergerät mit einer Thermofixierstation und einer Anordnung zum programmgesteuerten Einstellen von Betriebsparametern der Thermofixierstation**
Electrographic printing or copying device with a thermal fixing station and with an arrangement for programme-controlled setting of operating parameters
Imprimante ou copieur électrographique muni d'une station de fixage thermique et d'un agencement pour la sélection des paramètres de fonctionnement par commande à programme

(43) Veröffentlichungstag der Anmeldung: 27.04.1994
(73) Patentinhaber: Siemens Nixdorf Informationssysteme Aktiengesellschaft, 33102 Paderborn (DE)
(72) Erfinder: Creutzmann, Edmund, Dipl.-Ing. (FH), W-8015 Markt Schwaben (DE); Kopp, Walter, Dipl.-Ing. (FH), W-8028 Taufkirchen (DE); Winter, Hans, Dipl.-Ing., W-8000 München 19 (DE)
(74) Vertreter: Fuchs, Franz-Josef, Dr.-Ing.

(56) Entgegenhaltungen:
- US-A- 3 861 863
- US-A- 4 119 831
- US-A- 4 835 573
- PATENT ABSTRACTS OF JAPAN vol. 15, no. 198 (P-1204) 22. Mai 1991 & JP-A-03 050 585
- PATENT ABSTRACTS OF JAPAN vol. 16, no. 476 (P-1430) 5. Oktober 1992 & JP-A-04 168 469
- PATENT ABSTRACTS OF JAPAN vol. 14, no. 240 (P-1051) 22. Mai 1990 & JP-A-02 062 574
- PATENT ABSTRACTS OF JAPAN vol. 10, no. 180 (P-471)(2236) 24. Juni 1986 & JP-A-61 028 961
- PATENT ABSTRACTS OF JAPAN vol. 15, no. 424 (P-1268) 28. Oktober 1991 & JP-A-03 172 881
- PATENT ABSTRACTS OF JAPAN vol. 9, no. 141 (P-364) 15. Juni 1985 & JP-A-60 022 163
- FEINWERKTECHNIK + MESSTECHNIK Bd. 86, Nr. 2, März 1978, München, DE; Seiten 80-84; TURINI ET AL.: 'Die Fixierung des Druckerbildes beim neuen Siemens-Laserdrucker 3352'

## Beschreibung

Die Erfindung betrifft ein elektrografisches Druck- oder Kopiergerät mit einer Thermofixierstation und einer Anordnung zum programmgesteuerten Einstellen von Betriebsparametern der Fixierstation.

Ein solches Gerät ist beispielsweise aus dem Abstract der JP-A- 2062574 bekannt.

Zum Thermodruckfixieren von Tonerbildern auf einem meist aus Papier bestehenden Aufzeichnungsträger werden in elektrografischen Druck- oder Kopiergeräten, die nach dem elektrofotografischen, dem ionografischen oder magnetografischen Prinzip arbeiten, Wärmefixiereinrichtungen verwendet, die einen Vorheizsattel mit nachgeschalteter Fixierzone aus beheizter Fixierwalze und Andruckwalze aufweisen.

Derartige Wärmefixiereinrichtungen sind z.B. aus der US-A-4 147 922 oder JP-Abstract Vol. 13, Nr. 120, März 24, 1989 (JP-A-63-292177) bekannt.

Es hat sich nun herausgestellt, daß die Druckqualität derartiger Geräte entscheidend von der mit der Fixierstation erzielbaren Fixierqualität abhängt. Die Fixierqualität wiederum ist abhängig von den verschiedensten Betriebsparametern der Fixierstation. Diese sind z.B. die dem Aufzeichnungsträger zugeführte Fixierenergie und der Unterdruck, mit dem der Aufzeichnungsträger abgebremst und gegen den Vorwärmsattel gedrückt wird.

Von besonderer Wichtigkeit ist dabei die zugeführte Fixierenergie. Sie darf nicht zu groß und nicht zu schnell dem Aufzeichnungsträger zugeführt werden, weil ansonsten der Aufzeichnungsträger zu stark gestreßt wird und bleibende Verformungen die Papiernachverarbeitung stören. Andererseits muß die Fixierenergie so hoch sein, daß sich die losen Tonerbilder sicher mit dem Aufzeichnungsträger verbinden. Es ist deshalb günstig die zuzuführende Fixierenergie zu regeln.

Es hat sich nun weiterhin herausgestellt, daß die Fixierqualität entscheidend von den Kenndaten des Aufzeichnungsträgers abhängt. Diese Kenndaten sind insbesondere das Papierflächengewicht und andere die Struktur und die Eigenschaften des Papieres oder anderer Aufzeichnungsträger beschreibender Daten, z.B. Sortenkennzeichnungsdaten.

Die Fixierqualität hängt insbesondere dann entscheidend vom Papierflächengewicht ab, wenn ein sehr großes Papierflächengewichtsspektrum verarbeitet werden muß, z.B. in einem Bereich von 60 gr/qm bis 160 gr/qm. Dabei gilt generell je größer das Papierflächengewicht ist, um so schlechter wird bei sonst gleichen Papierparametern die Fixierqualität.

Um eine gute Verbindung des Tonerbildes mit der Papierfaserstruktur zu erreichen, muß das Papier bevor es den Fixierspalt der Fixierstation durchläuft, auf eine im Bereich der Anschmelztemperatur der Tonerbilder liegende Temperatur erwärmt werden, die in einem Bereich von etwa 90 bis 110° liegt. Das Vorwärmen des Papiers wird bei der Verwendung von Papierbahnen dadurch erreicht, daß man die Papierbahn über einen beheizten Vorwärmsattel zieht. Die so er reichende Papiertemperatur am Ausgang des Sattels ist damit abhängig von der Temperatur des beheizten Sattels und der Zeit, während der das Papier der Satteltemperatur ausgesetzt ist.

Wird Papier bedruckt, welches ein größeres Papierflächengewicht und somit auch ein größeres Volumen und damit mehr Wasseranteil hat, kann die Anschmelztemperatur im wesentlichen nur durch Erhöhung der Satteltemperatur bei ansonsten gleichen geometrischen Abmessungen des Sattels erreicht werden.

In einem in Papierlaufrichtung dem Sattel nachgeordneten Fixierspalt zwischen einer Fixierwalze und einer Andruckwalze wird das Tonerbild auf der vorgewärmten Papierbahn unter Druck und Wärme fest mit der Papieroberflächenstruktur der Papierbahn verbunden. In dem Fixierspalt fließt die Wärme von der heißeren Fixierwalze mit einer Temperatur von etwa 180 bis 220° über auf das Tonerbild, welches im Grenzbereich zur Papieroberfläche schmilzt und von dort zur vorgewärmten Papierbahn. Eine Vorwärmung der Papierbahn ist notwendig, weil ansonsten durch die Papierbahn zu viel Wärme dem Fixierspalt entzogen würde.

Hat das Papier ein größeres Papierflächengewicht und damit eine größere Masse, so muß mehr Wärme fließen, um eine konstante Kontakttemperatur zwischen Tonerbild und Papier zu erreichen. Dies wiederum erfordert eine Erhöhung der Fixierwalzentemperatur.

Dies bedeutet, daß zur Erreichung einer konstanten Fixierqualität es günstig ist, die Temperatur von Vorwärmsattel, der z.B. aus einem Vorheizsattel und einem eigentlichen Heizsattel bestehen kann und der Fixierwalze in Abhängigkeit vom Papierflächengewicht einzustellen.

Wird eine Papierbahn erwärmt, so entweichen aus dem Papier Bestandteile von Stoffen, die zur Herstellung des Papieres erforderlich sind, z.B. Wasser, Leime, Harze usw. Die Folge ist, daß sich das Volumen des Papieres verändert und die Papierfaser mehr oder weniger stark schrumpft, was eine Breiten- und Längenreduzierung der Papierbahn zur Folge hat.

Führt man die Wärme der Papierbahn nicht gleichmäßig von beiden Seiten aus zu, so kommt es zu einer unterschiedlichen Schrumpfung zwischen Vorder- und Rückseite der Papierbahn, was die Papierbahn verformt und gegebenenfalls eine Wölbung zur Folge hat.

Derartige Verformungen des Aufzeichnungsträgers sind bei der folgenden Nachverarbeitung des Aufzeichnungsträgers außerordentlich störend. Dies gilt insbesondere für Endlospapierdrucker, bei denen aus der Endlosbahn Formulare in Schneidemaschinen geschnitten und in weiterverarbeitenden Maschinen gelesen, sortiert und kuvertiert werden. In Abhängigkeit von Qualität der verwendeten Nachverarbeitungsmaschine muß das Papier entsprechend plan sein, da ansonsten Papierlaufstörungen auftreten.

Insbesondere Endlospapierdrucker müssen ein extrem großes Spektrum an Papieren mit unterschiedlichsten Papiereigenschaften verarbeiten können, z.B. mit einem Papierflächengewicht von 50 gr/qm bis 160 gr/qm, gestrichene und ungestrichene Papiere, Recyclingpapiere, kunststoffbeschichtete Papiere, langfaserige und kurzfaserige Papiere usw. Zudem kommen jährlich Papiersorten mit neuen Eigenschaften auf den Markt, die ohne Hardware-Veränderung von den Druckern verarbeitet werden müssen.

Bei Datendruckern, welche mit sehr hohen Druckgeschwindigkeiten arbeiten, muß, um eine akzeptable Fixierqualität zu erreichen, das Papier vor Erreichen des Fixierspaltes vorgewärmt werden. Die Vorwärmung der Papierbahn erfolgt üblicherweise über die Rückseite der Papierbahn, indem diese über einen geheizten, temperaturgeregelten Vorwärmsattel mit gutem Wärmekontakt läuft. Anschließend erfolgt die eigentliche Fixierung der Tonerbilder auf der Papierbahn im Fixierspalt durch Druck und Wärme, wobei die Wärme ausgehend von der Fixierwalze unmittelbar dem Tonerbild zugeführt wird.

Ist die Wärmezufuhr, d.h. die Zufuhr der Fixierenergie von der Rückseite und von der Vorderseite der Papierbahn nicht gleich groß, so kommt es zu der vorher erwähnten Verformung.

Wegen der unterschiedlichsten Papiereigenschaften gibt es keine einheitliche Einstellung der Sattel- und Fixierwalzentemperaturen für alle Papiersorten, um einen gleichmäßigen Wärmefluß zwischen Vorder- und Rückseite der Papierbahn zu erzeugen. Da außerdem diese Papiereigenschaften, die die Verformung und Wölbung der Papierbahn unter Temperatureinfluß bestimmen, nicht mittels sensoren erfaßt werden können, ist es günstig, das Maß der Wärmezuführung und damit der Fixierenergie zur Vorder- und Rückseite der Papierbahn einstellbar auszugestalten. Diese Einstellung muß ohne Verschlechterung der Fixierqualität vornehmbar sein.

Ziel der Erfindung ist es deshalb, ein elektrografisches Druck- oder Kopiergerät mit einer Thermofixierstation und einer Anordnung zum programmgesteuerten Einstellen von Betriebsparametern der Fixierstation bereitzustellen, die ein einfaches Einstellen der Betriebsparameter durch den Anwender ermöglicht.

Ein weiteres Ziel der Erfindung ist es, die Einstellung so auszugestalten, daß sich durch den Einstellvorgang die Fixierqualitäten nicht verschlechtert.

Diese Ziele werden gemäß den Merkmalen des ersten Patentanspruches erreicht.

Vorteilhafte Ausführungsformen der Erfindung sind in den abhängigen Patentansprüchen gekennzeichnet.

Durch ein programmgesteuertes Einstellen der Betriebsparameter in Abhängigkeit von aufzeichnungsträgerspezifischen Kenndaten wird eine konstante Fixierqualität garantiert.

Diese Einstellung wird für den Anwender dadurch vereinfacht, daß er menügesteuert über ein Bedienfeld die Kenndaten eingeben und Fixierstufen auswählen kann.

Die Koppelung der Einstellparameter der Fixierstation, wie Temperatur von Vorheiz- und Heizsattel und Fixierwalzen über Fixierstufen ermöglicht eine leichte Auswahl und Einstellung, ohne daß sich die Fixierqualität verschlechtert, indem eine ungünstige Einstellparameterkombination eingegeben wird.

Wesentlich erleichtert wird die Eingabe von aufzeichnungsträgerspezifischen Kenndaten und die Auswahl der entsprechenden Fixierstufen durch eine Menüsteuerung. Der Bedienperson wird dabei über das Bedienfeld ein Menü der verschiedenen einstellbaren Fixierstufen und der einzugebenden Papierdaten, insbesondere des Flächengewichtes dargeboten.

Bei einer vorteilhaften Ausführungsform der Erfindung ist es möglich, Programmablaufmenüs aufzurufen, wobei einem Programmablaufmenü eine Kombination von Einzelmenüs zugeordnet ist. Damit ist es möglich, für eine Vielzahl von hintereinander abzuarbeitende Druckerjobs jedem Druckerjob eine spezielle Menükombination zuzuordnen. Für jeden Druckerjob werden dabei automatisch die entsprechenden Kenndaten des zu verarbeitenden Papieres und die einzustellenden Fixierstufen berücksichtigt.

Neben dem Papierflächengewicht ist es auch möglich, den Betriebsparameter Unterdruck an der Fixierstation zu berücksichtigen. Bei entsprechender Veränderung des Papierflächengewichtes kann es günstig sein, analog dazu den Unterdruck am Vorwärmsattel und in der Papierbremse anzupassen. Diese Anpassung erfolgt in vorteilhafter Weise entsprechend der Einstellung des Betriebsparameters "Fixierenergie". Diese Einstellung kann mit der Einstellung der Fixierenergie gekoppelt sein oder auch unabhängig davon nur in Abhängigkeit von den eingegebenen Kenndaten des Papieres erfolgen.

Eine elektrofotografische Druckeinrichtung zum Bedrucken von Endlospapieren enthält eine in der Figur 1 schematisch dargestellte Wärmefixiereinrichtung. Die Wärmefixiereinrichtung ist als Thermodruckfixiereinrichtung ausgebildet. Sie enthält eine über Strahler 10 beheizte Heizwalze 11 und eine elektromotorisch an die Heizwalze 11 an- und abschwenkbare Andruckwalze 12. Die Heizwalze besteht aus einem Aluminiumzylinder mit darauf angeordneter wärmebeständiger Beschichtung, die Andruckwalze besteht ebenfalls aus einem Aluminiumzylinder mit einer Beschichtung aus Silikon. Die Heizwalze 11 wird elektromotorisch angetrieben. Der Heizwalze 11 ist eine Beölungseinrichtung 13 zum Auftragen von Trennöl auf die Heizwalze zugeordnet. In Aufzeichnungsträgertransportrichtung den Walzen vorgelagert ist ein beheizter Vorwärmsattel 15 mit zugehöriger Unterdruckbremse 16 angeordnet, der dazu dient, einen als Endlospapier ausgebildeten Aufzeichnungsträger 17 vorzuwärmen und im vorgewärmten Zustand dem eigentlichen Fixierspalt zwischen den Walzen 11 und 12 zuzuführen. Gebremst von der Unterdruckbremse 16 und angetrieben über die Walzen wird der Aufzeichnungsträger 17 straff über den Vorwärmsattel 15 geführt. Ein auf dem Aufzeichnungsträger befindliches loses Tonerbild wird auf dem Vorwärmsattel 15 vorgewärmt und durch Wärme und Druck zwischen den Walzen 11 und 12 fixiert.

Eine den Walzen 11 und 12 in Papierlaufrichtung nachgeordnete Kühleinrichtung 18 sorgt für eine Kühlung des erwärmten Papieres. Hierzu enthält die Kühleinrichtung 18 eine mit Öffnungen versehene Kühlfläche 19, die von dem Aufzeichnungsträger 17 überstrichen wird, wobei über einen Luftzuführungskanal 20 zugeführte kalte Luft aus den Öffnungen strömt und ein kühlendes Luftpolster unter dem Aufzeichnungsträger 17 entsteht. Gleichzeitig wird über ein gegenüberliegendes Profil Luft auf die betonerte Seite des Aufzeichnungsträgers geblasen.

Bei der beschriebenen Wärmefixiereinrichtung erfolgt die Vorwärmung des Endlospapieres 17 über einen Vorwärmsattel 15 der aus zwei hintereinander geschalteten beheizten Sätteln besteht, nämlich einem ortsfesten Vorheizsattel 21 und einen um einen Drehpunkt 22 verschwenkbaren Heizsattel 23. Vorheizsattel 21 und Heizsattel 23 bilden in Papierlaufrichtung gesehen zwei getrennte Heizzonen. Die gesamte Vorheizstrecke hat dabei eine Länge von etwa 500 bis 700 mm. Das Papier 17 gleitet bei der Vorwärmung mit seiner tonerfreien Seite auf Gleitflächen 24 des Vorheizsattel 21 bzw. Heizsattel 23.

Um zwischen den Sätteln und dem Papier einen guten Kontakt herzustellen und damit die Temperaturdifferenz klein zu halten, sind die Gleitflächen bzw. die Sättel gewölbt ausgebildet mit einem Wölbungsradius, der bei dem dargestellten Beispiel 700 mm beträgt. Durch die Wölbung der Gleitflächen in Verbindung mit dem Zug durch die Walzen 11 und 12 und das Abbremsen durch die Unterdruckbremse 16 wirkt über die gesamte Sattellänge eine Kraftkomponente, die das Papier 17 an die Gleitflächen 24 drückt, außerdem wird die Stabilität des Papierlaufes auf dem Sattel dadurch gefördert. Wie außerdem aus der Figur 2 ersichtlich, weisen die Sättel 21 bzw. 23 quer zur Papierlaufrichtung längliche Vertiefungen 25 auf, die sich über die gesamte Breite der Sättel erstrecken. Sie sind durch seitliche Bohrungen 26 mit einem Unterdruckkanal 27 (Fig. 1) verbunden. Der Unterdruckkanal verläuft unterhalb der Sättel und ist mit einer Unterdruck erzeugenden Einrichtung, z.B. einer Pumpe, verbunden. Durch den Unterdruck wird der Aufzeichnungsträger (Papier) an die Gleitflächen 24 der Sättel angesaugt und der durch die Vorwärmung freiwerdende Wasserdampf abgesaugt.

Die Beheizung der Sättel 21 bzw. 23 erfolgt durch elektrische Widerstandselemente in Form von auswechselbar angeordneten Heizpatronen 28. Zur Aufnahme der Heizpatronen 28 weisen die Sättel 21 bzw. 23 durchgehende Bohrungen 29 auf. Diese Bohrungen ermöglichen bei einem Defekt das Austauschen jeder einzelnen Heizpatrone 28. Außerdem können damit die Sättel 21 bzw. 23 kostengünstig aus Aluminiumstrangpreßprofil hergestellt werden.

Durch die Anordnung der Patronen in den Sätteln wird jeder Sattel 21 bzw. 23 in drei Heizzonen 30/1, 30/2 und 30/3 quer zur Papierlaufrichtung unterteilt (Fig. 2). Diese Querheizzonen 30/1 bis 30/3 dienen zur Anpassung der Sättel an verschiedene Aufzeichnungsträgerbreiten. Die erste Heizzone 30/1 wird an einer Seite begrenzt durch die feststehende Papierlaufkante 31. Diese Heizzone 30/1 ist so breit wie die minimale Aufzeichnungsträgerbreite. Der restliche Bereich der Sättel bis zur maximalen Aufzeichnungsträgerbreite wird in die gleich breiten Heizzonen 30/2 und 30/3 aufgeteilt. Jede der Querheizzonen 30/1 bis 30/3 weist einen Temperatursensor 32/1 bis 32/3 zur Regelung der Heizzonen auf. Er befindet sich jeweils quer zur Papierlaufrichtung etwa in der Mitte der jeweiligen Heizzonen. In Papierlaufrichtung gesehen wird die Sensorposition so gewählt, daß sowohl im Bereitschaftszustand der Druckeinrichtung (Stand-By) als auch im Druckbetrieb selbst auf die gleiche Temperatur geregelt werden kann. Damit wird die Temperaturregelung vereinfacht. Die Regeltemperatur und die Lage der Sensoren 32/1 bis 32/3 werden so gewählt, daß die Papiertemperatur am Ende des Sattels während der Startphase genauso hoch ist wie während einer längeren Druckphase. Als eine günstige Sensorposition hat sich dabei der Bereich von der Mitte bis zum letzten Drittel der Sättel herausgestellt.

Erzeugt werden die Heizzonen 30/1 bis 30/3 durch die Anordnung der Heizpatronen 28 in den Bohrungen 29.

Diese ist wie folgt:

In die in Papierlaufrichtung erste Bohrung eines Sattels werden von beiden Seiten je eine Patrone für die beiden äußeren Heizzonen 30/1 und 30/3 eingeschoben. In die zweite Bohrung wird eine Heizpatrone 29 für die mittlere Zone 30/2 eingeschoben. Die dritte Bohrung wird wie die erste bestückt usw. Somit befinden sich in jeder Heizzone 30/1 bis 30/3 sechs Heizpatronen 28.

Geregelt wird die Oberflächentemperatur der Sättel und damit die Temperatur des Aufzeichnungsträgers mit Hilfe einer Regelanordnung, wie sie in der Figur 3 dargestellt ist.

Die Regelanordnung enthält ein Stellglied 33, z.B. in Form von einzelnen Relais zum Koppeln der Heizpatronen 28 an ein Netzteil 34. Dem Stellglied nachgeschaltet ist die Regelstrecke 35 mit den Heizpatronen 28. Die Isttemperatur wird über die Temperatursensoren 32/1 bis 32/3 erfaßt und durch die Sensoren in ein elektrisches Ansteuersignal umgesetzt und in einem nachfolgenden Verstärker 37 verstärkt. Eine mit dem Verstärker 37 gekoppelte mikroprozessorgesteuerte Regeleinrichtung 39 vergleicht die Ist-Temperatur mit einer vorgebbaren Solltemperatur TS und regelt in Abhängigkeit von der Regelabweichung auf die Solltemperatur. Dazu enthält die Regeleinrichtung einen Analog-Digital-Wandler 40 mit zugehörigem programmgesteuerten Zweipunktregler 41. Gekoppelt ist die mikroprozessorgesteuerte Regelanordnung 39 außerdem mit dem Controller 42 der Druckeinrichtung, der eine im folgenden beschriebene Anordnung zum programmgesteuerten Einstellen von Betriebsparametern der Fixierstation aufweist. Die in der Figur 3 dargestellte Regelanordnung kann Teil der programmgesteuerten Einstellanordnung für die Betriebsparameter der Fixierstation sein. Sie dient speziell zur Regelung der Temperatur am Vorwärmsattel. Geregelt wird dabei auf eine Solltemperatur TS, die im folgenden als Regelsollwert bezeichnet wird. Die Solltemperatur am Vorwärmsattel ist dabei die Temperatur, mit der das Papier den Vorwärmsattel verläßt bzw. die Eintrittstemperatur des Papieres in den Fixierspalt zwischen Fixierwalze 11 und Andruckwalze 12. Ein zusätzliches Niederspannungsnetzteil 44, das mit dem eigentlichen Netzteil 34 gekoppelt ist, sorgt für die Stromversorgung der Gerätesteuerung und damit der mikroprozessorgesteuerten Regeleinrichtung 39.

Zum Regeln auf den vorgegebenen Sollwert, in diesem Fall die Austrittstemperatur am Vorwärmsattel, schaltet die mikroprozessorgesteuerte Regelanordnung 39 über das Stellglied 33 die Heizpatronen an die Phasen des Drehstromnetzes des Netzteiles 34 an. Nach Erreichen der Solltemperatur werden sie wieder über das Stellglied 33 vom Netz getrennt. Nach Aufnahme des Druckbetriebes wird in Abhängigkeit von der Papiertemperatur, dem Papierflächengewicht, der Druckgeschwindigkeit und der Oberflächenbeschaffenheit des Papieres und der Breite des Papieres dem Vorwärmsattel 15 über das Papier Wärme entzogen. Dieser Störgrößeneinfluß ist im Regelkreis der Figur 3 als Störgröße SG symbolisch dargestellt. Die je nach Abzug der Störgröße resultierende Isttemperatur wird über die Temperatursensoren 32/1 bis 32/3 erfaßt und in Form von elektrischen Signalen der mikroprozessorgesteuerten Regelanordnung 39 zugeführt. Diese aktiviert in entsprechender Weise das Stellglied 33, bis die vorgegebene Solltemperatur wieder erreicht ist.

Wie bereits erläutert, ist die Regelanordnung der Figur 3 zur Regelung der Temperatur an Vorheizsattel und an Heizsattel der Fixierstation Teil einer Anordnung zum programmgesteuerten Einstellen von Betriebsparametern der Fixierstation, wie sie in der Figur 4 dargestellt ist.

Die Betriebsparameter der Fixierstation sind in dem dargestellten Ausführungsbeispiel die Fixierenergie, die über den Vorwärmsattel 15 und die Fixierwalze 11 dem Aufzeichnungsträger beim Fixiervorgang zugeführt wird, sowie der Unterdruck im Bereich der Papierbremse 16 und des Vorwärmsattels 15. Dieser Unterdruck in der Papierbremse 16 und im Unterdruckkanal 27 läßt sich über eine unterdruckerzeugende Einrichtung in Form eines Gebläses mit zugehörigem Regelventil einstellen. Erfaßt wird der Unterdruck über entsprechende handelsübliche Unterdrucksensoren.

Aus Gründen der Übersichtlichkeit sind bei der in der Figur 4 dargestellten Anordnung zum programmgesteuerten Einstellen der Betriebsparameter "Fixierenergie" und "Unterdruck" der Fixierstation mehrere zum Teil später erläuterte Funktionseinheiten zu Funktionsblöcken zusammengefaßt. Diese sind das Bedienfeld 43, der Controller 42, eine Zusatzeingabeanordnung 45 in Form eines Personal Computers PC zur variablen Eingabe von den Aggregaten der Fixierstation zugeordneten Einstellparametern, dem Wandlerblock 46, der über entsprechende Sensoren den Unterdruck in der Unterdruckbremse 16 und im Unterdruckkanal 27 sowie die Temperatur an Fixierwalze 11, Vorheizsattel 21 und Heizsattel 23 erfaßt und in entsprechende elektrische Signale für den Controller 42 umsetzt, sowie einem Leistungsblock 47, der die Heizelemente in Fixierwalze, Vorheizsattel und Heizsattel betätigt bzw. den Unterdruck in der Papierbremse und dem Unterdruckkanal über die unterdruckerzeugende Einrichtung einstellt.

Der Aufbau und die Funktion dieser Anordnung wird nun im folgenden näher beschrieben.

Die in den Figuren 4, 6 und 7 schematisch dargestellten Anordnungen dienen zum programmgesteuerten Einstellen der Betriebsparameter der Fixierstation. Diese sind beispielsweise die auf den Aufzeichnungsträger übertragene Fixierenergie und der Unterdruck in der Papierbremse 16 und am Vorwärmsattel 15, aber auch Betriebsparameter, wie Druckgeschwindigkeit, Druckbetrieb allgemein, Standby-Betrieb usw. Die Einstellung des Betriebsparameters "Fixierenergie" erfolgt in Fixierstufen, wobei jeder Fixierstufe eine bestimmte Kombination von Einstellparametern an Aggregaten der Fixierstation, nämlich Temperatur am Vorheizsattel 21, Temperatur am Heizsattel 23 und Temperatur an der Fixierwalze 11 zugeordnet sind. Weitere Einstellparameter sind beispielsweise die elektrischen Ansteuerwerte zur Festlegung des Unterdruckes über die unterdruckerzeugende Einrichtung. Diesen Einstellparametern werden in Abhängigkeit von aufzeichnungsträgerspezifischen Kenndaten, wie Papierflächengewicht, Papiersorte oder anderen die Struktur der aufzeichnungsträgerkennzeichnenden Daten Regelsollwerte zugewiesen. Diese Regelsollwerte sind beispielsweise errechnete Sollwerte für Temperatur und Unterdruck, über die dann eine Regelanordnung (z.B. Figur 6 im Falle der Temperaturregelung des Vorwärmsattels 15) die Betriebsparameter "Fixierenergie" und " Unterdruck" regelt.

Um diese Regelsollwerte festlegen zu können, müssen einerseits die aufzeichnungsträgerspezifischen Kenndaten erfaßt und in Form von elektrischen Signalen der Anordnung zugeführt werden, andererseits ist eine gesonderte Auswahl der Fixierstufen selbst vorgesehen.

Ein wesentliches aufzeichungsträgerspezifisches Kenndatum ist insbesondere das Papierflächengewicht. Dieses kann in folgender Weise erfaßt und eingegeben werden:
a) Manuelle Eingabe des Papierflächengewichtes: Am Bedienfeld 43 kann eine Bedienfeldtastatur 55 (Fig. 6) vorgesehen sein, über die das Papierflächengewicht alphanumerisch eingegeben wird. Das Papierflächengewicht ist in der Regel auf der Aufzeichnungsträgerverpackung aufgedruckt.
b) Halbautomatische Eingabe des Papierflächengewichtes: Das Bedienfeld 43 kann mit einem Codelesestift 56 (Fig. 6) gekoppelt sein, über den die Bedienperson einen auf der Verpackung des Aufzeichnungsträgers aufgedruckten Barcode erfaßt und auf diese Weise die erforderliche Information eingibt.
c) Automatische Eingabe des Papierflächengewichtes:
   c1) Ist beispielsweise am Boden der Verpackung des Aufzeichnungsträgers ein Barcode aufgedruckt, so kann im Bereich einer Aufnahmeplattform für den Aufzeichnungsträger im Drucker eine automatische Barcode oder OCR-Leseeinrichtung 56 (Fig. 6) angeordnet sein, die die auf der Verpackung des Aufzeichnungsträgers aufgedruckten Daten automatisch erfaßt.
   c2) Die Papierdicke ist proportional zum Papierflächengewicht. Deshalb ist es möglich, durch Erfassung der Papierdicke das Papierflächengewicht zu bestimmen. Das Bedienfeld 43 bzw. die Anordnung kann deswegen mit einer Einrichtung 57 (Fig. 6) verbunden sein, mit der es möglich ist, die Papierdicke zu erfassen. Diese Einrichtung kann z.B. aus einer Meßeinrichtung bestehen, die optisch mechanisch oder kapazitiv die Papierdicke erfaßt. Derartige Meßeinrichtungen zur Erfassung der Materialstärke sind in der Meßtechnik bekannt. Sie kann z.B. aus zwei Fühlelementen bestehen, zwischen denen das Papier angeordnet wird, wobei eine dickenabhängige Wegänderung der Meßstrecke induktiv, kapazitiv oder über Dehnungsmeßstreifen erfaßt wird. Eine derartige, die Papierdicke erfassende Einrichtung kann im Papiereinlaufbereich der Druckeinrichtung vorgesehen sein. Sie ist mit dem Bedienfeld 43 oder mit der Anordnung unmittelbar gekoppelt.

Die dem Aufzeichnungsträger zuzuführende Fixierenergie ist einerseits abhängig von den aufzeichnungsträgerspezifischen Kenndaten, insbesondere dem Papierflächengewicht, das automatisch erfaßt oder eingegeben werden kann. Andererseits muß das Maß der Wärmezuführung, d.h. der Fixierenergie zur Vorder- und Rückseite der Papierbahn einfach für den Anwender wählbar sein, ohne daß darunter die Fixierqualität leidet, weil Papiereigenschaften, welche die Wölbung der Papierbahn unter Temperatureinfluß bestimmen, nicht mittels Sensoren erfaßt werden können.

Ist z.B. in Folge der Papiereigenschaften, zur Vermeidung von derartigen Verformungen, ein größerer Wärmefluß von der Rückseite der Papierbahn erforderlich, so werden die Satteltemperaturen erhöht und zugleich die Fixierwalzentemperatur reduziert. Ist ein größerer Wärmefluß von der Vorderseite der Papierbahn erforderlich, so werden die Satteltemperaturen reduziert und zugleich die Fixierwalzentemperatur erhöht.

Der Bedienperson wird über das Bedienfeld 43 ein Bedienfeldmenü mit mehreren vorprogrammierten Temperaturkombinationen, den Fixierstufen, angeboten, aus dem sie spezifische Fixierstufen auswählen kann, um ein Minimum an Papierwölbung zu erreichen. Die Einstellparameterkombination und damit die Einstelltemperatur an Vorheizsattel, Heizsattel und Fixierwalze ist so gewählt, daß die Fixierqualität als solche nicht beeinflußt wird, sondern daß im wesentlichen eine Einflußnahme auf die Art der Zuführung der Fixierenergie zum Aufzeichnungsträger erfolgt. Dadurch wird verhindert, daß durch beliebige Wahl der Einstellparameter, in diesem Falle der Temperaturen am Vorwärmsattel und der Fixierwalze zwar ein wölbungsausgleichender Effekt auftritt, sich aber die Fixierqualität insgesamt verschlechtert.

Sollte es aufgrund extremer Papiersorten erforderlich sein, neben den vorhandenen und dargestellten Fixierstufen noch weitere Fixierstufen, d.h. Temperaturkombinationsstufungen vorzusehen, so ist es möglich, diese zusätzlich in das Benützermenü über die Zusatzeingabeanordnung 45 unter Verwendung eines PC einzugeben oder auch über die Bedienfeldtastatur in einer entsprechenden MENÜ-Ebene.

Eingegeben werden die Fixierstufen in den in das Bedienfeld 43 durch Aufruf eines Menüs "Fixierstufen". Zu diesem Zwecke enthält das Bedienfeld 43 eine bekannte mikroprozessorgesteuerte Anordnung zur Bedienerführung in Form von Menüs. Die Eingabe erfolgt dann durch Auswahl aus Fixierstufen, die durch "min", "low", "normal", "high" und "max" gekennzeichnet sind. Wie aus der Figur 5 ersichtlich, werden dadurch die Einstellparameter "Temperatur" an Vorheizsattel 21, Heizsattel 23 und Fixierwalze 11 festgelegt und mit ihren Temperaturwerten bestimmt. So ist beispielsweise der Fixierstufe "normal" eine Einstellparameterkombination mit zugehörigen Temperaturkombinationen von 220° für die Fixierwalze, 100° für den Heizsattel und 60° für den Vorheizsattel zugeordnet. Die anderen Zuordnungen sind aus der Tabelle der Figur 5 entnehmbar.

Um anhand der eingegebenen aufzeichnungsträgerspezifischen Kenndaten und den Fixierstufen die Regelsollwerte für die Aggregate der Fixierstation zu bestimmen und damit die Betriebsparameter, wie Fixierenergie und Unterdruck zu regeln, ist die in der Figur 6 dargestellte Anordnung vorgesehen. Sie enthält eine dem Controller 42 zugeordnete Auswerteanordnung 48 mit einem Speicherfeld 49, einer Recheneinheit 50 und Arbeitsspeicher 51/1, 51/2. Das Speicherfeld 49 weist entsprechend der Anzahl der auswählbaren Fixierstufen über das Bedienfeld 43 aufrufbare Speicherzellenkombinationen auf, die durch "min", "low", "normal", "high", "max" und "variabel" bezeichnet sind. Bei dem dargestellten Ausführungsbeispiel sind jeder Fixierstufe drei Speicherzellen 49/1, 49/2 und 49/3 zugeordnet und zwar entsprechend der Anzahl der Einstellparameter, in diesem Falle der Temperatur an Vorheizsattel, Heizsattel und Fixierwalze. Diese Zuordnung ist nicht fest, sie kann in Abhängigkeit von dem aufgerufenen Menü bzw. der gewünschten Einstellparameterkombination variieren, wobei die Zuordnung programmgesteuert über das Bedienfeld 43 in Verbindung mit der Auswerteanordnung 48 erfolgen kann. Bei dem dargestellten Ausführungsbeipiel enthält die Speicherzellenkombination "normal" in der Speicherzelle 49/1 einen die Fixierwalzentemperatur 220° kennzeichnenden Wert, die Speicherzelle 49/2 einen die Heizsatteltemperatur von 100° kennzeichnenden Wert und die Speicherzelle 49/3 einen die Vorheizsatteltemperatur von 60° kennzeichnenden Wert. Die Speicherzellen der anderen Speicherzellenkombinationen "min", "low", max", "variabel" sind mit entsprechenden aus der Figur 5 entnehmbaren Daten belegt. Die Speicherzellenkombination "variabel" dient der Belegung mit zusätzlichen Einstellparameterdaten über die mit der Auswerteanordnung 48 gekoppelte Zuatzeingabeanordnung 45 mit einem PC oder über die Bedienfeldtastatur über entsprechende MENÜ-Ebenen.

Weiterhin enthält das Speicherfeld 49 mit P1 bis P3 gekennzeichnete Speicherzellenkombinationen, die mit den aufzeichnungsträgerspezifischen Kenndaten zugeordnete Einstellparametern belegt sind. Diese sind in dem dargestellten Ausführungsbeispiel das Papiergewicht und der Unterdruck. Jeder der Speicherzellenkombinationen P1 bis P3 sind zwei Speicherzellen 49/4 und 49/5 zugeordnet, die zur Aufnahme von die Einstellparameter "Papierflächengewicht" und "Unterdruck" kennzeichnenden Daten dienen. So enthält die Speichenzellenkombination P1 in der Speicherzelle 49/4 den Wert 0,8 entsprechend z.B. dem Papierflächengewicht 80 gr/qm und in der Speicherzelle 49/5 einen Wert entsprechend dem einzustellenden Unterdruck. Die gespeicherten Werte brauchen jedoch keine Absolutwerte repräsentierenden Werte sein, sondern es genügt, Relativwerte bezogen auf eine Normaleinstellung zu speichern. In diesem Fall bezeichnet der Wert 0,8 einen Relativwert des Papierflächengewichtes von 0,8 bezogen auf ein Normalflächengewicht von 1. Ähnliches gilt für die gespeicherten Einstellparameterwerte des Unterdruckes.

Das Speicherfeld 49 ist mit einer Recheneinheit 50 gekoppelt, die in diesem Fall als Multiplizierer ausgebildet ist und die dazu dient, aus den in den Speicherzellen min, low, normal, max, variabel bzw. P1 bis P3 gespeicherten Werten, Regelsollwerte für die Regelanordnung zur Regelung der Betriebsparamter zu errechnen. Die so errechneten Werte werden dann in Arbeitsspeichern 51/1 und 51/2 abgelegt. Der Arbeitsspeicher 51/1 ist dabei dem Betriebsparameter Fixierenergie zugeordnet und der Arbeitsspeicher 51/2 dem Betriebsparameter Unterdruck. Bei dem dargestellten Ausführungsbeispiel erfolgt die Regelung des Betriebsparameters "Fixierenergie" getrennt von der Regelung des Betriebsparameters "Unterdruck". Bei dem dargestellten Ausführungsbeispiel enthält der Arbeitsspeicher 51/1 zur Aufnahme der Regelsollwerte für die einzustellende Fixierenergie drei Speicherzellen FIX, VOR, HEIZ. In der Speicherzelle FIX ist der der Fixierwalze 11 zugeordnete Regelsollwert für die Fixierwalzentemperatur gespeichert, in der Speicherzelle VOR der dem Vorheizsattel 21 zugeordnete Regelsollwert für die Vorheizsatteltemperatur und in der Speicherzelle HEIZ der dem Heizsattel 23 zugeordnete Regelsollwert für die Heizsatteltemperatur.

Der Arbeitsspeicher 51/2 enthält einen Speicherbereich zur Aufnahme eines dem einzustellenden Unterdruck-Regelsollwert entsprechenden Wertes. Die Speicherzellen des Arbeitsspeichers 51/1 stehen dabei mit der in der Figur 3 dargestellten Regelanordnung zur Regelung der Fixierenergie in Verbindung, der Arbeitsspeicher 51/2 zur Aufnahme der Regelsollwerte für den Unterdruck mit einer den Unterdruck regelnden Unterdruckregelanordnung, die entsprechend einer Regelanordnung, wie sie in der Figur 3 dargestellt ist, ausgebildet sein kann.

Die Funktion der beschriebenen programmgesteuerten Anordnung ist dabei wie folgt: Nach dem automatischen Einlegen der Papierbahn in die Druckeinrichtung werden dem Operator Menüs zur Eingabe des Papierflächengewichtes (Menü G) und Menüs zur Auswahl der Fixierstufen (Menü F) angeboten. Durch automatische oder manuelle Eingabe des Papierflächengewichtes erfolgt ein entsprechender Aufruf einer zugeordneten Speicherzellenkombination P1 bis P3 und ein entsprechender das Papierflächengewicht kennzeichnender Wert wird der Recheneinheit 50 zugeführt, gleichzeitig wird der Arbeitsspeicher 51/1 für den Unterdruckregelsollwert mit dem entsprechenden Wert belegt. Danach wählt der Operator die gewünschte Fixierstufe. Er beginnt dabei normalerweise mit der Fixierstufe "normal", woraufhin der Speicherinhalt der Speicherzellenkombination "normal" ebenfalls an der Recheneinheit 50 anliegt. Diese errechnet die Regelsollwerte für die Temperatur an Fixierwalze, Vorheizsattel und Heizsattel und belegt damit die Speicherzellen des Arbeitsspeichers 51/1. Die Regelanordnung der Figur 3 regelt die Temperatur in der Fixierstation nun in der beschriebenen Weise. Kennt der Operator bereits die empfohlene Fixierstufe für eine bestimmte Papiersorte, so kann er im voraus schon eine von normal abweichende Fixierstufe wählen. Es ist jedoch auch möglich empirisch die Fixierstufen in Abhängigkeit vom Fixierergebnis zu wählen. Treten beispielsweise Verwerfungen am Papier nach Durchlauf durch die Fixierstation auf, so wählt er entsprechend der Art der Verwerfungen eine andere Fixierstufe, z.B. "low". Damit erfolgt eine Korrektur der Regelsollwerte an Fixierwalze, Vorheizsattel und Heizsattel in entsprechender Weise.

Die programmgesteuerte Anordnung eröffnet nun aber auch die Möglichkeit zum Aufruf von Programmablaufmenüs, z.B. in Abhängigkeit von den abzuarbeitenden Druckjobs.

Bei elektrografischen Druckeinrichtungen, die beispielsweise mit einer zentralen Recheneinheit zusammenarbeiten, werden die aufgerufenen Druckaufträge als Folge von Druckjobs abgearbeitet. Jedem dieser Druckjob können nun unterschiedliche Betriebsparameter der Fixierstation zugeordnet sein. Beispielsweise beinhaltet der erste Druckjob das Bedrucken von dünnem Papier, z.B. Datenpapier, der folgende zweite Druckjob das Bedrucken von Datenpapier mit Formularen vorgegebener Größe, wobei die Formulare elektronisch aufgerufen werden, der dritte Druckjob das Bedrucken von Datenpapier im Querformat usw.

Der Operator hat nun die Möglichkeit ein Programmablaufmenü zusammenzustellen bzw. aufzurufen, bei dem jedem Programmschritt z.B. jedem einzelnen Job eine besondere Menükombination aus Untermenüs zugeordnet ist. Neben den bereits geschriebenen Untermenüs "Papierflächengewicht" (Menü G) und "Fixierstufenauswahl" (Menü F) kann die Menükombination noch andere Untermenüs (Menü X, Menü Y) beinhalten. Diese aufrufbaren Menüs sind in der folgenden Tabelle zusammengestellt, wobei die Menüs Papierflächengewicht (Menü G) und Fixierstufenauswahl (Menü F) Teil der Untermenüklasse "Parameter" sein können.

Um diese Programmablaufmenü aufzurufen bzw. zusammenstellen zu können, enthält die Anordnung, beispielsweise dem Bedienteil 43 zugeordnet, die aus der Figur 7 ersichtliche Anordnung zur Erzeugung eines Programmablaufmenüs die funktionell der Anordnung der Figur 6 überlagert ist.

Sie enthält einen Menüspeicher 52 zur Aufnahme und Darstellung der abrufbaren Untermenüs bzw. zur Zusammenstellung der aufrufbaren Ablaufmenüs, wobei das Programmablaufmenü (Menü J) selbst ein aufrufbares Untermenü sein kann. Funktionell gekoppelt mit dem Menüspeicher 52 ist ein Menükombinationsspeicher 53. Dem Menükombinationsspeicher 53 werden in Abhängigkeit von dem aufgerufenen Programmablaufmenü Speicherbereiche zugeordnet, in denen den einzelnen Programmschritten zugeordnete Untermenükombinationen gespeichert sind. Im Falle des Programmablaufmenüs "Job" (Menü J) sind den einzelnen Speicherbereichen des Menükombinationsspeichers 53, Job 1 bis Job 4, entsprechende joborientierte Menükombinationen zugeordnet. Gekoppelt mit dem Menükombinationsspeicher 53 ist ein Menüarbeitsspeicher 54, in den bei Aufruf einer joborientierten Menüunterkombination die Menüunterkombination zum Abarbeiten eingelesen wird. Die im Menüarbeitsspeicher 54 befindlichen Untermenüs werden dann hintereinander aufgerufen und abgearbeitet und zwar in einer Weise, wie sie im Zusammenhang mit den Menüs G und Menüs F bereits beschrieben worden ist.

Besteht beispielsweise der Druckauftrag aus einer Folge von vier Jobs, so ruft der Operator das Untermenü Job (Menü J) auf. Im Rahmen des Untermenüs Menü J wird er nunmehr über das Bedienfeld aufgefordert für die einzelnen Programmschritte in diesem Falle Job 1 bis Job 4 die Untermenükombinationen zusammenzustellen und für die darin enthaltenen Menüs F und G die entsprechenden Fixierstufen bzw. das Papierflächengewicht einzugeben. Nachdem so die einzelnen joborientierten Untermenükombination festgelegt sind, werden diese Unterkombinationen nach Aufruf des Menüs J im Druckbetrieb hintereinander abgearbeitet und zwar durch Eingabe eines Befehls über das Bedienteil 43 zur Abarbeitung des Menüs J. Joborientiert werden dabei die Untermenükombinationen aus dem Menükombinationsspeicher 53 abgerufen und in den Menüarbeitsspeicher 54 gelesen und von dort aus abgearbeitet.

## Patentansprüche

1. Elektrografisches Druck- oder Kopiergerät mit einer Thermofixierstation und einer Anordnung zum programmgesteuerten Einstellen von Betriebsparametern der Thermofixierstation, wobei die Anordnung aufweist:
- eine Eingabeanordnung (43) mit Eingabemitteln (55, 56, 57) zur Eingabe von aufzeichnungsträgerspezifischen Kenndaten,
- eine der Eingabeanordnung (43) zugeordnete Fixierstufen-Auswahlanordnung (52) mit Auswahlmitteln (Menü F), um aus Fixierstufen (MIN, LOW, NORMAL, HIGH, MAX) eine Fixierstufe auszuwählen,
- eine mit der Eingabeanordnung gekoppelte Auswerteanordnung (42, 48) mit einem Speicher (49) zum Abspeichern von den Fixierstufen (MIN, LOW, NORMAL, HIGH, MAX) und den Kenndaten zugeordneten Betriebsparametereinstellungen von Aggregaten (11, 15, 16) der Fixierstation, und mit Zuordnungsmitteln (50), um in Abhängigkeit von den eingegebenen Kenndaten und der ausgewählten Fixierstufe (MIN, LOW, NORMAL, HIGH, MAX) den zugeordneten Betriebsparametereinstellungen Regel-Sollwerte (TS) zuzuweisen, und
- eine mit der Auswerteanordnung (42, 48) und den Aggregaten (11, 15, 16) der Fixierstation gekoppelte Regelanordnung (39), um in Abhängigkeit von den Regel-Soll-Werten (TS) die Betriebsparamter der Fixierstation (15, 16, 11) zu regeln.

2. Elektrografisches Druck- oder Kopiergerät nach Anspruch 1 mit menügesteuerten Eingabe- und Auswahlmitteln (43, Menü F, Menü G) derart, daß die Eingabe der Kenndaten und die Auswahl der Fixierstufen (MIN, LOW, NORMAl, HIGH, MAX) über an einem Bedienfeld (43) des Gerätes aufrufbare Eingabemenüs (Menü F, Menü G) erfolgt.

3. Elektrografisches Druck- oder Kopiergerät nach Anspruch 2 mit Mitteln zur Erzeugung eines Programmablaufmenüs (Menü J) mit einer Folge von Programmschritten, wobei jedem Programmschritt eine spezifische Kombination von Eingabemenüs (Menü F, G, X, Y) zugeordnet ist und die Auswerteanordnung (53, 48) in Abhängigkeit von der spezifischen Eingabemenü-Kombination dem zugehörigen Programmschritt Regel-Sollwerte (TS) zuweist.

4. Elektrografische Druck- oder Kopiergerät nach einem der Ansprüche 1 bis 3 mit einer Bedienfeldtastatur (55) als Eingabemittel (43).

5. Elektrografisches Druck- oder Kopiergerät nach einem der Ansprüche 1 bis 3 mit einer die Kenndaten abtastenden Leseeinrichtung (56) als Eingabemittel.

6. Elektrografisches Druck- oder Kopiergerät nach einem der Ansprüche 1 bis 3 mit einer Einrichtung zum Erfassen des Papierflächengewichtes (57) als Eingabemittel.

7. Elektrografisches Druck- oder Kopiergerät nach einem der Ansprüche 1 bis 6 mit einer separaten, mit der Auswerteanordnung (48) gekoppelten Zusatz-Eingabeanordnung (45) zur variablen Eingabe von Betriebsparametereinstellungen in die Auswerteanordnung (48).

8. Elektrografisches Druck- oder Kopiergerät nach einem der Ansprüche 1 bis 7 mit einer Auswerteanordnung (48) mit Speicherbereichen (49/1, 49/2, 49/3) zum Speichern von Fixierstufen (MIN, LOW, NORMAL, HIGH, MAX) zugeordneten Regelparametern und mit Speicherbereichen (P1, P2, P3) zum Speichern von Kenndaten zugeordneten Regelparametern, wobei als Regelparameter der Fixierstufen (MIN, LOW, HIGH, NORMAL, MAX) Sollwerte und als Regelparameter der Kenndaten das Aufzeichnungsträgerflächengewicht kennzeichnende Daten gespeichert sind und mit einer Rechenanordnung (50) als Zuordnungsmittel, die aus den Sollwerten und den kennzeichnenden Daten die Regel-Sollwerte (TS) errechnet.

9. Elektrografisches Druck- oder Kopiergerät nach einem der Ansprüche 1 bis 8, wobei die Thermofixierstation aufweist:
- einen beheizbaren, als Niedertemperatursattel ausgebildeten Vorwärmsattel (15),
- eine dem Vorwärmsattel in Aufzeichnungsträgerlaufrichtung vorgelagerte Unterdruckbremse (16) und
- einen Fixierspalt mit zugehöriger beheizter Fixierwalze (11) und mindestens einer Andruckwalze (12).

10. Elektrografisches Druck- oder Kopiergerät nach Anspruch 9 mit der Fixierenergie und/oder dem Unterdruck als Betriebsparameter.

11. Verfahren zum programmgesteuerten Einstellen der Fixierenergie einer Thermofixierstation (11, 21, 23) in einem elektrografischen Druck- oder Kopiergerät mit folgenden Schritten:
- Eingabe von aufzeichnungsträgerspezifischen Kenndaten in eine Eingabeanordnung (43),
- Auswahl einer Fixierstufe (MIN, LOW, NORMAL, HIGH, MAX) aus einem Menü (Menü F) von Fixierstufen über die Eingabeanordnung (43), wobei für jede Fixierstufe (MIN, LOW, NORMAL, HIGH, MAX) in einem mit der Eingabeanordnung (43) gekoppelten Speicher (49) eine vorgegebene Einstellparameterkombination mit entsprechenden Einstellwerten aus die Fixierenergie bestimmenden Temperatureinstellparametern der Fixierstation (11, 21, 23) gespeichert ist,
- Errechnen von Regel-Sollwerten (TS) aus den Einstellwerten und den Kenndaten,
- Einstellen der Fixierenergie durch Regeln der Temperatur-Einstellparameter auf die Regel-Sollwerte (TS) über eine Regelanordnung (42).

## Claims

1. Electrographic printing or copying machine with a thermofixing station and an arrangement for program-controlled setting of operating parameters of the thermofixing station, the arrangement having:
- an input arrangement (43) having input means (55, 56, 57) for the input of recording-substrate-specific characteristic data,
- a fixing stage selection arrangement (52), assigned to the input arrangement (43) and having selection means (menu F), in order to select a fixing stage from fixing stages (MIN, LOW, NORMAL, HIGH, MAX),
- an evaluation arrangement (42, 48), coupled to the input arrangement, having a memory (49) for the storage of operating parameter settings assigned to the fixing stages (MIN, LOW, NORMAL, HIGH, MAX) and to the characteristic data, of units (11, 15, 16) of the fixing station, and having assignment means (50), in order to allocate control setpoints (TS) to the assigned operating parameter settings as a function of the input characteristic data and the selected fixing stage (MIN, LOW, NORMAL, HIGH, MAX), and
- a control arrangement (39), coupled to the evaluation arrangement (42, 48) and the units (11, 15, 16) of the fixing station, in order to control the operating parameters of the fixing station (15, 16, 11) as a function of the control setpoints (TS).

2. Electrographic printing or copying machine according to Claim 1, having menu-controlled input and selection means (43, menu F, menu G) in such a way that the input of the characteristic data and the selection of the fixing stages (MIN, LOW, NORMAL, HIGH, MAX) is carried out via input menus (menu F, menu G) which can be called up on an operating panel (43) of the machine.

3. Electrographic printing or copying machine according to Claim 2, having means for generating a program sequence menu (menu J) with a sequence of program steps, each program step being assigned a specific combination of input menus (menu F, G, X, Y), and the selection arrangement (53, 48) allocates control setpoints (TS) to the associated program step as a function of the specific input menu combination.

4. Electrographic printing or copying machine according to one of Claims 1 to 3, having an operating panel keyboard (55) as input means (43).

5. Electrographic printing or copying machine according to one of Claims 1 to 3, having a reading device (56), which scans the characteristic data, as input means.

6. Electrographic printing or copying machine according to one of Claims 1 to 3, having a device for registering the paper grammage (57) as input means.

7. Electrographic printing or copying machine according to one of Claims 1 to 6, having a separate additional input arrangement (45), coupled to the evaluation arrangement (48), for the variable input of operating parameter settings into the evaluation arrangement (48).

8. Electrographic printing or copying machine according to one of Claims 1 to 7, having an evaluation arrangement (48) with memory areas (49/1, 49/2, 49/3) for the storage of control parameters assigned to fixing stages (MIN, LOW, NORMAL, HIGH, MAX), and with memory areas (P1, P2, P3) for the storage of control parameters assigned to characteristic data, desired values being stored as control parameters of the fixing stages (MIN, LOW, HIGH, NORMAL, MAX), and data characterizing the recording substrate grammage being stored as control parameters of the characteristic data, and having a computing arrangement (50) as assignment means which calculates the control setpoints from the desired values and the characterizing data.

9. Electrographic printing or copying machine according to one of Claims 1 to 8, the thermofixing station having:
- a heatable preheating saddle (15) equipped as a low-temperature saddle,
- a vacuum brake (16) located upstream of the preheating saddle in the recording substrate running direction and
- a fixing gap with associated heated fixing roller (11) and at least one nip roller (12).

10. Electrographic printing or copying machine according to Claim 9, with the fixing energy and/or the vacuum as operating parameters.

11. Method for program-controlled setting of the fixing energy of a thermofixing station (11, 21, 23) in an electrographic printing or copying machine, having the following steps:
- input of recording-substrate-specific characteristic data into an input arrangement (43),
- selection of a fixing stage (MIN, LOW, NORMAL, HIGH, MAX) from a menu (menu F) of fixing stages via the input arrangement (43), a predetermined setting parameter combination with corresponding setting values from temperature setting parameters, determining the fixing energy, of the fixing station (11, 21, 23) being stored for each fixing stage (MIN, LOW, NORMAL, HIGH, MAX) in a memory (49) which is coupled to the input arrangement (43),
- calculation of control setpoints (TS) from the setting values and the characteristic data,
- setting the fixing energy by controlling the temperature setting parameters to the control setpoints (TS) via a control arrangement (42).

## Revendications

1. Appareil d'impression ou de copie électrographique comportant un poste de thermofixage et un dispositif pour régler, d'une manière programmée, des paramètres de fonctionnement du poste de thermofixage, le dispositif comportant :
- un dispositif d'introduction (43) comportant des moyens d'introduction (55,56,57) de données caractéristiques spécifiques du support d'enregistrement,
- un dispositif (52) de sélection d'étages de fixage associé au dispositif d'introduction (43) et comportant des moyens de sélection (menu F) pour sélectionner un étage de fixage parmi des étages de fixage (MIN, LOW, NORMAL, HIGH, MAX),
- un dispositif d'exploitation (42,48) accouplé au dispositif d'introduction et comportant une mémoire (49) pour mémoriser des réglages de paramètres de fonctionnement, associés aux étages de fixage (MIN, LOW, NORMAL, MIGH, MAX) et aux données caractéristiques, de modules (11,15,16) du poste de fixage, et des moyens d'association (50) pour affecter, en fonction des données caractéristiques introduites et de l'étage de fixage sélectionné (MIN, LOW, NORMAL, HIGH, MAX), des valeurs réglées de consigne (TS) aux réglages associés de paramètres de fonctionnement, et
- un dispositif de régulation (39), accouplé au dispositif d'exploitation (42,48) et aux modules (11,15,16) du poste de fixage, pour régler les paramètres de fonctionnement du poste de fixage (15,16,11), en fonction des valeurs réglées de consigne (TS).

2. Appareil d'impression ou de copie électrographique suivant la revendication 1, comportant des moyens d'introduction et de sélection (43, menu F, menu G) commandés par un menu de telle sorte que l'introduction des données caractéristiques et la sélection des étages de fixage (MIN, LOW, NORMAL, HIGH, MAX) s'effectue par l'intermédiaire de menus d'entrée (menu F, menu G) pouvant être appelé sur un panneau de commande (43) de l'appareil.

3. Appareil d'impression ou de copie électrographique suivant la revendication 2, comportant des moyens pour produire un menu d'exécution de programme (menu J) ayant une suite de pas de programme, et dans lequel une combinaison spécifique de menus d'introduction (menus F, G, X, Y) est associée à chaque pas de programme et le dispositif d'exploitation (53,48) affecte des valeurs réglées de consigne (TS) au pas associé de programme, en fonction de la combinaison spécifique de menus d'introduction.

4. Appareil d'impression ou de copie électrographique suivant l'une des revendications 1 à 3 comportant un clavier (55) du panneau de commande en tant que moyens d'introduction (43).

5. Appareil d'impression ou de copie électrographique suivant l'une des revendications 1 à 3, comportant, comme moyens d'introduction, un dispositif de lecture (56) explorant les données caractéristiques.

6. Appareil d'impression ou de copie électrographique suivant l'une des revendications 1 à 3, comportant, comme dispositif d'introduction, un dispositif pour détecter le grammage (57) du papier.

7. Appareil d'impression ou de copie électrographique suivant l'une des revendications 1 à 6, comportant un dispositif supplémentaire distinct d'introduction (45), couplé au dispositif d'exploitation (48) et destiné à l'introduction variable de réglages de paramètres de fonctionnement dans le dispositif d'exploitation (48).

8. Appareil d'impression ou de copie électrographique suivant l'une des revendications 1 à 7, comportant un dispositif d'exploitation (48) pourvu de zones de mémoire (49/1, 49/2, 49/3) pour mémoriser des paramètres de régulation associés à des étages de fixage (MIN, LOW, NORMAL, MAX), et des zones de mémoire (P1,P2,P3) pour mémoriser des paramètres de réglage associés à des données caractéristiques, des valeurs de consigne étant mémorisées en tant que paramètres de réglage des étages de fixage (MIN, LOW, HIGH, NORMAL, MAX) et des données caractérisant le grammage du support d'enregistrement étant mémorisées en tant que paramètres de réglage des données caractéristiques, et comportant un dispositif de calcul (50) en tant que moyens d'association, qui calcule les valeurs réglées de consigne (TS) à partir des valeurs de consigne et des données caractérisantes.

9. Appareil d'impression ou de copie électrographique suivant l'une des revendications 1 à 8, dans lequel le poste de thermofixage comprend :
- une selle de préchauffage (15) pouvant être chauffée et sous la forme d'une selle à basse température,
- un frein à dépression (16) disposé en amont de la selle de préchauffage dans la direction de défilement du support d'enregistrement, et
- une fente de fixage à laquelle est associé un cylindre de fixage chauffé (11), et comportant au moins un cylindre presseur (12).

10. Appareil d'impression ou de copie électrographique suivant la revendication 9 ayant comme paramètre de fonctionnement l'énergie de fixage et/ou la dépression.

11. Procédé pour régler d'une manière programmée, l'énergie de fixage d'un poste de thermofixage (11,21,23) dans un appareil d'impression ou de copiage électrographique, comportant les étapes suivantes :
- introduction de données caractéristiques, spécifiques du support d'enregistrement, dans un dispositif d'introduction (43),
- sélection d'un étage de fixage (MIN, LOW, NORMAL, HIGH, MAX) à partir d'un menu (menu F) d'étages de fixage par l'intermédiaire du dispositif d'introduction (43), et pour chaque étage de fixage (MIN, LOW, NORMAL, HIGH, MAX), une combinaison prédéterminée de paramètres de réglage ayant des valeurs de réglage correspondantes de paramètres de réglage de température, qui déterminent l'énergie de fixage, du poste de fixage (11,21,23), étant mémorisée dans une mémoire (49) couplée au dispositif d'introduction (43),
- calcul de valeurs de consigne réglées (TS) à partir des valeurs de réglage et des données caractéristiques,
- réglage de l'énergie de fixage par régulation des paramètres de réglage de la température sur les valeurs de consigne réglées (TS) au moyen d'un dispositif de régulation (42).
